# EUROPÄISCHE PATENTSCHRIFT

(11) **EP 0 640 528 B1**
(45) Veröffentlichungstag und Bekanntmachung des Hinweises auf die Patenterteilung: **23.07.1997**
(21) Anmeldenummer: 94202355.7
(22) Anmeldetag: 20.08.1994
(51) Int. Cl.: B65B 13/04

(54) **Verfahren zur Lagensicherung von palettierten Produkten und Gerät zur Ausführung des Verfahrens**
Method and device for securing layers of palletized products
Procédé et dispositif pour maintenir en place des couches de produits palettisés

(30) Priorität: 25.08.1993 IT BZ930034
(43) Veröffentlichungstag der Anmeldung: 01.03.1995
(73) Patentinhaber: LORENZ PAN S.r.l, I-39100 Bolzano (IT)
(72) Erfinder: Pan, Lorenz, I-39100 Bolzano (IT)
(74) Vertreter: Faraggiana, Vittorio, Dr. Ing.

(56) Entgegenhaltungen:
- US-A- 4 230 519

## Beschreibung

Die vorliegende Erfindung bezieht sich auf ein Verfahren zur Lagensicherung von palettierten Produkten gemäß dem Oberbegriff des Anspruchs 1 und ein Gerät zur Ausführung dieses Verfahrens gemäß dem Oberbegriff des Anspruchs 2.

Auf Ebenen lagenweise palettierte Gegenstände laufen Gefahr herabzufallen, vor allem, wenn sich die übereinander liegenden Gegenstände an einer gemeinsamen vertikalen Trennebene befinden, die mit den darunterliegenden Gegenständen gemeinsam ist, d.h. wenn sie über Spalt liegen. So erfordern die palettierten Gegenstände ein zweckmäßiges Haltesystem, das die Gegenstände möglichst auf einer horiziontalen gemeinsamen Ebene zusammenhält, um so ein Herabfallen derselben vor allem während deren Bewegung auf der Palette zu vermeiden. Überdies ist es häufig wünschenswert, daß einzelne Lagen von einem Lagenstapel abgenommen werden können, um eine einzelne Lage von Gegenständen als Einheit zur Verfügung zu haben.

Dieses Problem versuchte man bis jetzt auf verschiedenste Weisen zu lösen. So ist beispielsweise bekannt, einen Stapel von aufgestapelten Gegenständen mittels einer diese zusammenhaltenden Schrumpffolie zu umhüllen. Es ist klar, daß für die Schrumpfung ein zweckmäßiges Gerät erforderlich ist, um die für die Schrumpfung der Folie erforderliche Wärme aufzubringen. Weitere Methoden zur Erzielung der stabilen Lage der gestapelten und geschichteten Gegenstände beruhen auf der im wesentlichen horizontalen Bindung der Gegenständestapel, wobei vorgesehen ist, zweckmäßig an ihren Enden stabil befestigte Stahlbänder derart zu umwickeln und deren Enden fest zu verbinden, daß ein geschlossener Umreifungsring gebildet wird. Bei einem weiteren Gerät ist beispielsweise ein Dreharm mit oberhalb der zu umwickelnden Lage angeordneten Drehmitte und mit einem freien Ende vorgesehen, das das Bindeband in den Bereich der freien Seite der zu umwickelnden Lage bringt. Bei einem weiteren Palettenbinder wird einfach ein Ring gebildet, der in einer senkrechten Ebene um den Stapel der Gegenstände herum derart gewickelt wird, daß diese in senkrechten Lagen festgehalten werden. Desweiteren sind auch Systeme bekannt (vgl. z.B. US-A-4 230 579), die Selbsklebebänder verwenden.

All diesen bekannten Systemen ist bei der Sicherung einer stabilen Position von palettierten und geschichteten Gegenständen sowohl in Ruhestellung als auch während des Transportes gemeinsam, daß sie in ihrer Herstellung zu aufwendig sind, wie z.B. indem man den erwähnten von einem Förderer getragenen Dreharm vorsieht, oder sie sind bei der Anbringung des Haltemittels, das überdies nur mit Schwierigkeiten bei der Entnahme eines einzelnen Gegenstandes abgenommen werden kann, zu zeitaufwendig. Allen bekannten Systemen ist überdies gemeinsam, daß sie nur getrennt von einem Palettiergerät bekannter Art verwendet werden können und daher als gesonderte Station erstellt werden müssen.

Die Aufgabe der vorliegenden Erfindung liegt daher darin, die oben erwähnten Mängel zu beseitigen, indem ein Verfahren vorgeschlagen wird, mittels dessen es ermöglicht wird, gleichzeitig die einzelnen, auch wenn unterschiedlichen Mängel der bekannten Systeme zu beseitigen und ein Gerät zur Verfügung zu stellen, das die verschiedenen Verfahrensschritte ausführt.

Diese Aufgabe wird bei einem erfindungsgemäßen Verfahren durch die im Anspruch 1 angegebenen, kennzeichnenden Merkmale und bei einem erfindungsgemäßen Gerät durch die kennzeichnenden Merkmale des Anspruchs 2 gelöst.

Es ist anzumerken, daß die Gegenstände einer Lage anfangs derart in Position gehalten werden, daß sie gegeneinander zusammengedrückt in einer stabilen Position angeordnet sind. Wird dann das Ende eines dehnbaren Bandes um die freien Seitenflächen einer Lage von Gegenständen gebracht, indem einfach das Band selbst von einer festliegenen Rolle abgewickelt wird, kann dieser Vorgang mit einem Höchstmaß von Schnelligkeit vor allem wegen des Mindestmaßes von den zu überwindenden Anfangskräften erfolgen. Mit einer einfachen Überlagerung der Enden des dehnbaren Bandes, wird das Band durch seine Elastizität in Position gehalten, wobei die einzelnen in einer einzigen Lage angeordneten Gegenstände zusammengedrückt werden. Möchte man einen Gegenstand einer Lage entnehmen, kann das selbsthemmende Band durch eine einfache Zugausübung geöffnet werden, indem eines der Enden des Bandes ergriffen wird.

Versuche haben zu dem Ergebnis geführt, daß es mittels des erfindungsgemäßen Gerätes möglich ist, ein Bindeband aus einem äußerst dehnbaren Material zu verwenden: somit ist es, im Gegensatz zu den bekannten Vorrichtungen, erstmals gelungen, eine Lösung zu finden, um optimal ein Hochdruckpolyäthylen, das sogenannte PE-low density, zu verwenden, das insbesondere für Verpackungszwecke angezeigt ist.

Weitere Gestaltungen des erfindungsgemäßen Verfahrens gehen aus den abhängigen Ansprüchen hervor.

Im Anspruch 2 wird ein Gerät angegeben, das das erfindungsgemäße Verfahren ausführt.

Ausbildungen des erfindungsgemäßen Gerätes sind in den weiteren abhängigen Ansprüchen angegeben.

Einzelheiten und Details des erfindungsgemäßen Gerätes werden nachfolgend unter Bezug auf die Figuren der beigelegten Zeichnung beschrieben. Es zeigen
- Figur 1: einen Gegenständelagenhalterahmen eines erfindungsgemäßen Gerätes, in einem schematischen Schaubild,
- Figur 2: in einem schematischen Schaubild teilweise eine Bandverteilervorrichtung,
- Figur 3: in einem schematischen Teilschaubild das erfindungsgemäße Gerät während des Umlenkvorganges des Bandes,
- Figur 4: in einem schematischen Schaubild den Endabschnitt des eingehakten Bandes,
- Figur 5: in einem schematischen Schaubild den abgesenkten und festgeklemmten Abschnitt des eingehakten Bandes,
- Figur 6: in einem schematischen Schaubild die Selbsthaltestellung der Bandabschnitte,
- Figur 7: in einer schematischen Teilansicht den Anfangsabschnitt des Bandes, und
- Figur 8: die Umlaufbahn der Verteilerhülse.

Wie in Figur 1 gezeigt, ist in einem nicht gezeigtem Tragaufbau eines erfindungsgemäßen Gerätes ein im allgemeinen mit der Bezugsziffer 1 bezeichneter Rahmen angeordnet. Der Rahmen 1 besteht aus einem Paar von zueinander parallelen Stangen 2 und 3 und aus einem Paar von zueinander parallelen Stangen 4 und 5. Die Stangen 2, 3 sind an ihren Enden jeweils mit einem Führungsprofil 6 versehen, in dem Endabschnitte jeweils der Stangen 4 bzw. 5 gleitbar aufgenommen sind. Nicht gezeigte Antriebsmittel, beispielsweise in der Form von Druckmittel beaufschlagte Kolben-Zylinder-Einheiten, wirken auf die Stangen 2, 3 und 4, 5 derart ein, daß sie in Richtung der Pfeile 7 und 7' derart verschoben werden, daß die Stangen längs eines unteren Steges von vier Seiten einer Lage von zuvor palettierten Gegenständen rundum geschlossen werden. Es liegt nahe, daß die Antriebsmittel derart ausgelegt sind, daß die aneinander anliegenden Gegenstände der Lage 8 derart zusammengedrückt werden, daß sie in ihrer gegenseitigen Stellung fest zusammengehalten werden.

Wie in Figur 2 gezeigt, sind in einer zur Ebene, in der sich der Rahmen 1 befindet, parallelen Ebene, im nicht gezeigten Aufbau des erfindungsgemäßen Gerätes, zwei zueinander parallele Führungen 9 und 10 angeordnet, die gegenüber den Stangen 4 und 5 und den freien Seitenflächen der Lage 8 beabstandet sind. In den Führungen 9 und 10 sind die Enden eines Wagens in der Form einer Tragtraverse 11 derart aufgenommen, daß diese oberhalb der Oberseite der Lage 8 gemäß dem Doppelpfeil 12 beweglich ist. Es sind geeignete, nicht gezeigte Antriebsmittel vorgesehen, die diese translatorische Bewegung gemäß dem Doppelpfeil 12 mindestens zwischen den Endstellungen ausführen, die sich außerhalb des horizontalen Umrisses der Lage 8 befinden. Die Traverse 11 trägt beweglich eine Hülse 13, die mittels eines nicht gezeigten Antriebs in Richtung der Längsachse der Traverse 11 gemäß den Pfeilen 14 und 15 zwischen den durch die Führungen 9 und 10 festgelegten Endstellungen bewegbar ist. Wird so die Hülse 13 längs der Traverse 11 in den Endstellungen der Traverse 11 gegenüber den Führungen 9 und 10 und die Traverse 11 innerhalb der Führungen 9 und 10 zwischen den Endstellungen der Führungen 9 und 10 bewegt, bewegt sich das Hülse 13 längs der in 16 strichliert dargestellten Umlaufbahn in Richtung des Pfeils 17. Von einer nicht gezeigten und vom Aufbau des erfindungsgemäßen Gerätes auf frei drehbare Weise getragene Bandrolle, wird ein Band 18 abgewickelt, das in die obere Öffnung der Hülse 13 geführt wird, um aus der unteren Seite der Hülse 13 auszutreten und mittels eines geeigneten Niederhalters im Bereich seines Endes an einer der Seitenflächen der Lage 8 festgehalten bzw. in Stellung gehalten zu werden.

Wie in Figur 3 gezeigt, trägt der Rahmen 1, z.B. seine Stange 2 eine im allgemeinen mit 20 bezeichnete Knotvorrichtung 20. Diese besteht aus einem halbkreisförmigen Glied 21 mit einer gerändelten Oberfläche, die gegenüber der Außenfläche der Lage 8 nach außen gewandt ist, und aus einem Haken 22, der über die obere Seite des halbkreisförmigen Gliedes 21 reicht. Das halbkreisförmige Glied 21 ist in eine zur Bewegungsebene der Hülse 13 senkrechten Richtung beweglich, sowie der Haken 22 gegenüber dieser Ebene und bezüglich des halbkreisförmigen Gliedes 21 verstellbar ist.

Die Wirkungsweise des erfindungsgemäßen Gerätes kann wie folgt kurz umschrieben werden:

Man nehme an, daß eine Anzahl von Gegenständen in einer Lage 8 auf einer Palette angeordnet sei. Um die Lage 8 in ihrer Stellung festzuhalten, drückt der Rahmen 1 durch Verstellung seiner Stangen 2, 3 und 4, 5 gemäß den Pfeilen 7 die Gegenstände der Lage 8 derart zusammen, daß die Lageanordnung festgehalten und positioniert wird. Danach wird von der Rolle eines dehnbaren Bandes das Ende 19 des Bandes 18 durch die Hülse geführt und beispielsweise mittels eines nicht gezeigten Drückers bzw. Niederhalters oder auch von Hand auf einer der Flächen der Lage in Stellung gehalten, wie dies in der abgewinkelten Stellung der Figur 7 gezeigt ist. Die Hülse 13 wird, ausgehend von dieser festliegenden Stellung des Bandanfanges, längs der Traverse 11 in eine feste Endstellungen auf der Traverse 11 bewegt. Die Traverse wird danach längs einer der Führungen 9, 10 verschoben, wobei sich die Hülse in seiner festen Stellung auf der Traverse 11 auf der gegenüberliegenden Seite so lange bewegt, bis die Traverse 11 wieder angehalten wird. Anschließend wird die Hülse 13 längs der Traverse in entgegengesetzter Richtung gegenüber der Bewegung auf der gegenüberliegenden Seite bewegt und dann die Hülse längs einer der Führungen 9, 10 in Richtung des abgebogenen Endes 19 des Bandes zurückgeführt, um das Band auf diesen Ende in Überlappung zu bringen, wobei es in einer festliegenden Stellung gehalten wird. Die Hülse wird dann bis zur Knotvorrichtung 20 weiterbewegt, wobei in der Zwischenzeit das zuerst abgelegte Band abgesenkt und gegenüber der Fläche der Lage 8 beabstandet wurde, um den zweiten Bandabschnitt unterhalb des Hakens 22 zu bringen (Figur 4). Der zweite Bandabschnitt wird dem zuerst abgelegten Bandabschnitt überlagert, während die Knotvorrichtung 20 bewegt wird, um den zweiten Bandabschnitt mittels des Hakens 22 unter den von der Lage (Figur 5) beabstandeten Bandabschnitt zu bringen worauf das halbkreisförmige Glied dem Band die Auflage derart entzieht, daß das zuvor abgelegte Band dem als zweiten abgelegten Bandabschnitt überlagert wird, wobei die Endanordnung der beiden in Figur 6 dargestellten Abschnitte erreicht wird, nachdem zweckmäßiger Weise das von der Rolle herkommende Band vor den gegenseitigen Überlagerungen der beiden genannten Abschnitte automatisch oder von Hand abgeschnitten wurde. Durch die elastische Dehnbarkeit des Bandes bleibt der abgewinkelte Bandabschnitt 20 fest in seiner Lage.

Für die erforderliche Haltekraft muß das Band ein Mindestmaß an Elastizität und Dehnbarkeit aufweisen. So könnte z.B. ein dreischichtiges, gezwirntes Folienband verwendet werden, das auf 300 bis 600% ausgedehnt werden kann, um so trotzdem eine optimale Anschmiegung an die Flächen der Lage von in festliegender Stellung zusammenzuhaltenden Gegenständen zu erreichen.

Es ist hervorzuheben, daß das erfindungsgemäße Gerät von der oberen Seite her keinen Platz beansprucht und daher in ein Palettiergerät gut einbaubar ist, ohne daß eine eigene Station für die Bindung der Gegenständelagen vorgesehen werden muß. Versuche haben ergeben, daß vollständige Lagen bequem und selbständig gehandhabt werden können, ohne daß einzelne Gegenstände aus der erfindungsgemäßen Bindung herausfallen könnten. Die durch das dehnbare Band ausgeübte Pressung gewährleistet eine ausreichende Reibhaftung zwischen den einzelnen Gegenständen. Diese selbstklemmende Wirkung wird auf optimale Weise von einem Band aus einem Material Typ PE-low density ausgeübt.

Zweckmäßige, am dargestellten Gerät vorgenommene Änderungen und Varianten sind ohne weiteres möglich, ohne den Schutzbereich der Ansprüche zu verlassen. So könnten alle Antriebe verschieden und bekannter Art sein. Das Abschneiden des Bandes kann sowohl von Hand als auch durch geeignete, auf dem Markt bekannte Scherschneidvorrichtungen erfolgen.

## Patentansprüche

1. Verfahren zur Lagesicherung von palettierten Produkten, bestehend aus folgenden Grundschritten:
- Palettieren von Gegenständen mit Bildung einer Lage von Gegenständen auf einer Auflageebene oder einer darunterliegenden Lage von Gegenständen;
- umlaufende Wicklung eines Bandes um die Lage der Gegenstände herum;
- Befestigung des Bandes;
dadurch gekennzeichnet, daß es überdies folgende Schritte umfaßt,
- Positionierung der Gegenstände mit Bildung einer stabilen Lage und Festhalten dieser Lage und dieser Stellung mittels eines aus beweglichen Seiten (2, 3; 4,5) bestehenden Rahmens (1);
- Abwickeln eines dehnbaren Bandes (18) von einer Rolle mittels einer vom Band (18) durchgriffenen Hülse (13);
- Festhalten eines Endes (19) des aus der Hülse (13) tretenden Bandes (18) an einer der Seitenflächen der Lage (8);
- Umwickeln des Bandes (18) um die Seitenflächen der Lage (8) herum mittels der Hülse (13);
- Ablenkung des Bandes (18) von einer der Seitenflächen der Lage (8) mittels eines senkrecht beweglichen Schiebers (21);
- Absenkung des abgelenkten Abschnittes mittels des beweglichen Schiebers (21);
- weitere Umwicklung des Bandes (18), bis dieses mit einem Endabschnitt (25) über den abgelenkten und abgesenkten Abschnitt (25) des Bandes (18) gebracht ist;
- Einhaken des Endabschnittes (25) mittels eines gegenüber dem Schieber (21) verstellbaren Hakens (22);
- Absenkung des Endabschittes (25) mit Einfädeln in die durch den abgelenkten Abschnitt gebildete Schleife;
- Absenkung des Schiebers (21), wobei der abgelenkte Abschnitt mit Rückkehr desselben in seine Anfangsstellung und Überlagerung des Endabschnittes freigegeben wird;
- Abschneiden des vom Band (18) vorstehenden Endabschnittes und
- Lösen des Endabschnittes vom Haken (22).

2. Gerät zur Ausführung des Verfahrens nach Anspruch 1, dadurch gekennzeichnet, daß es besteht aus
- einem Rahmen (1), der aus einem ersten Paar von zueinander parallelen Stangen (2 und 3) und aus einem zweiten Paar von zueinander parallelen Stangen (4 und 5) besteht, wobei die Stangen (2, 3) des ersten Stangenpaars an ihren Enden jeweils mit einer Führung (6) versehen sind, in der jeweilige Endabschnitte der Stangen (4, 5) des zweiten Stangenpaars gleitbar aufgenommen sind,
- Antriebsmitteln, die auf die Stangen (2, 3 und 4, 5) derart einwirken, daß eine Lage von Gegenständen (8) auf einem unteren Steg von vier Flächen umschlossen wird,
- zwei zueinander parallelen Führungen (9 und 10), die gegenüber den Stangen (4, 5) und den freien Seitenflächen der Lage (8) beabstandet sind, wobei in den Führungen (9, 10) ein Wagen (11) derart gleitbar aufgenommen ist, daß dieser oberhalb der oberen Fläche der Lage (8) verschoben werden kann, wobei geeignete Antriebsmittel vorgesehen sind, um den Wagen (11) mindestens zwischen Endstellungen zu verstellen, die sich außerhalb des horizontalen Umrisses der Lage (8) befinden, wobei der Wagen (11) eine Hülse (13) trägt, die mittels eines Antriebes zwischen durch die Führungen (9, 10) festgelegten Endstellungen unter Abwicklung des dehnbaren Bandes (18) von der Rolle bewegt wird und wobei das aus der Hülse (13) austretende Ende des Bandes (18) an einer der Seitenflächen der Schicht (8) festgehalten wird,
- einem vertikal verschiebbaren Schieber (21), der einen gegenüber demselben verschiebbaren Haken (25) aufnimmt, und
- Schneidmitteln, die den Endabschnitt des Bandes abschneiden.

3. Gerät nach Anspruch 2, dadurch gekennzeichnet, daß die Antriebsmittel aus hydraulischen Zylindern bestehen.

4. Gerät nach Anspruch 2, dadurch gekennzeichnet, daß der Wagen aus einer Traverse (11) besteht, die mit ihren Enden in Führungen (9, 10) gleitbar aufgenommen ist und längs ihrer Längsachse die Hülse (13) gleitbar trägt.

5. Gerät nach Anspruch 2, dadurch gekennzeichnet, daß der Schieber aus einem halbkreisförmigen Glied (21) mit gerändelter Oberfläche besteht, die gegenüber der entsprechenden Fläche der Lage (8) nach außen gewandt ist.

6. Gerät nach den vorstehenden Ansprüchen, dadurch gekennzeichnet, daß das Gerät ein Band aus Hochdruck-Polyethylen (PE-low density) verwendet.

## Claims

1. A method of securing palletized products in place, comprising the following base steps:
- palletizing objects by formation of a layer of objects on a supporting plane or an underlying object layer;
- perimetrically winding a tape around the object layer;
- fixing the tape;
characterized in that it further comprises the following steps:
- positioning the objects by formation of a steady layer and holding said layer and position by means of a frame (1) made of movable sides (2, 3; 4, 5);
- unrolling an extensible tape (18) from a roll by means of a sleeve (13) passed through by the tape (18),
- holding the tape (18) end (19) emerging from the sleeve (13) on one of the side surfaces of the layer (8);
- winding the tape (18) about the side surfaces of the layer (8) by means of the sleeve (13);
- deflecting the tape (18) from one of the side surfaces of the layer (8) by means of a vertically-movable small block (21);
- lowering the deflected portion by means of the movable small block (21);
- further winding the tape (18) until it is brought by an end portion (25) thereof onto the deflected and lowered portion (25) of the tape (18);
- hooking the end portion (25) by means of a hook (22) relative to the small block (21);
- lowering the small block (21) by insertion into the loop formed by the deflected portion;
- lowering the small block (21) thereby releasing the deflected portion which will return to its starting position and will be overlapped with the end portion;
- cutting the end portion projecting from the tape (18), and
- releasing the end portion from the hook (22).

2. A device for carrying into effect the method of claim 1, characterized in that it consists of:
- a frame (1) made up of a first pair of bars (2 and 3) parallel to each other and a second pair of bars (4 and 5) parallel to each other, the bars (2, 3) of the first pair being respectively provided at their ends with a slide within which end Portions of the bars (4, 5) forming the second pair are respectively slidably received,
- actuator means acting on the bars (2, 3 and 4, 5) so that a layer of objects (8) is held on a lower enclosure by four faces,
- two slides (9 and 10) parallel to each other, disposed spaced apart from the bars (4, 5) and from the free side faces of the layer (8), a carriage (11) being slidably received in slides (9, 10) so that said carriage can be moved over the upper face of layer (8), suitable actuator means being provided to move the carriage (11) at least between two limit positions that are located outside the horizontal contour of layer (8), carriage (11) bearing a sleeve (13) that is moved by an actuator between limit positions determined by the slides (9, 10) by unrolling of the extensible tape (18) from the roll, and the tape (18) end emerging from the sleeve (13) being held fast on one of the side faces of layer (8),
- a small block (21) vertically movable and receiving a hook (25) capable of being displaced relative to said small block, and
- cutting means adapted to cut the tape end portion.

3. A device according to claim 2, characterized in that the actuator means consists of hydraulic cylinders.

4. A device according to claim 2, characterized in that the carriage is made up of a crosspiece (11) slidably received by its ends in the slides (9, 10) and slidably carrying the sleeve (13) along its longitudinal axis.

5. A device according to claim 2, characterized in that the small block is made of a semicircular element (21) having a knurled surface facing outwardly relative to the corresponding face of layer (8).

6. A device according to the preceding claims, characterized in that the device uses a low-density polyethylene tape.

## Revendications

1. Procédé pour maintenir en place des produits palettisés comprenant les étapes de base suivantes:
- palettisation d'objets par formation d'une couche d'objets sur un plan d'appui ou une couche d'objets placée au-dessous;
- enroulement périmetral d'une bande autour de la couche d'objets;
- fixation de la bande;
caractérisé en ce qu'il comporte en outre les étapes suivantes:
- mise en place des objets par formation d'une couche stable et maintien de cette couche et cette position par l'intermédiaire d'un bâti (1) comportant des côtés mobiles (2, 3; 4, 5);
- déroulement de la bande extensible (18) à partir d'un rouleau moyennant un manchon (13) à travers lequel il y a le passage de la bande (18);
- retenue de l'extrémité (19) de la bande (18) sortant du manchon (13) sur l'une des surfaces latérales de la couche (8);
- enroulement de la bande (18) autour des surfaces latérales de la couche (8) moyennant le manchon (13);
- déviation de la bande (18) de l'une des surfaces latérales de la couche (8) grâce à une pièce insérée (21) mobile verticalement;
- déplacement vers le bas de la portion détournée, par l'intermédiaire de la pièce insérée mobile (21);
- nouvel enroulement de la bande (18) jusqu'à quand sa portion finale (25) est amenée sur la portion (25) de la bande (18) détournée et déplacée vers le bas;
- accrochage de la portion finale par un crochet (22) qui peut être déplacé par rapport à la pièce insérée (21);
- déplacement vers le bas de la portion finale (25) et son introduction dans la boucle formée par la portion détournée;
- déplacement vers le bas de la pièce insérée (21), de manière à libérer la portion détournée avec retour à la position initiale et superposition sur la portion finale;
- coupe de la portion finale faisant saillie de la bande (18), et
- libération de la portion finale du crochet (22).

2. Dispositif pour la mise en oeuvre du procédé selon la revendication 1, caractérisé en ce qu'il comporte:
- un bâti (1) se composant d'une première paire de barres (2 et 3) parallèles entre elles et une deuxième paire de barres (4 et 5) parallèles entre elles, les barres (2, 3) de la première paire étant munies respectivement à leurs extrémités d'une glissière (6) dans laquelle sont reçues de manière coulissantes des portions extrêmes respectivement des barres (4, 5) de la deuxième paire,
- des moyens actionneurs agissant sur les barres (2, 3 et 4, 5) de manière qu'une couche d'objets (8) soit renfermée sur une enceinte inférieure par quatre faces,
- deux glissières (9 et 10) parallèles entre elles, disposées espacées par rapport aux barres (4, 5) et écartées des faces libres latérales de la couche (8), dans les glissières (9, 10) étant reçu de manière coulissante un chariot (11) de sorte qu'on peut causer le déplacement de ce dernier sur la face supérieure de la couche (8),
de convenables moyens actionneurs étant prévus pour déplacer le chariot (11) au moins entre des positions limite qui se trouvent à l'extérieur du contour horizontal de la couche (8), le chariot (11) portant un manchon (13) qui est déplacé par un actionneur entre des positions limite établies par les glissières (9, 10) par déroulement de la bande extensible (18) du rouleau, et l'extrémité de la bande (18) sortant du manchon (13) étant retenue sur l'une des faces latérales de la couche (8),
- une pièce insérée mobile (21) qui peut être déplacée verticalement et qui reçoit un crochet (25) susceptible de déplacement par rapport à la pièce mobile, et
- des moyens de coupe destinés à couper la portion finale de la bande.

3. Dispositif selon la revendication 2, caractérisé en ce que les moyens actionneurs sont des cylindres hydrauliques.

4. Dispositif selon la revendication 2, caractérisé en ce que le chariot comporte une traverse (11) reçue de manière coulissante, avec ses extrémités, dans les glissières (9, 10) et portant de manière coulissante le long de son axe longitudinal le manchon (13).

5. Dispositif selon la revendication 2, caractérisé en ce que la pièce insérée est formée d'un élément demicirculaire (21) dont la surface tournée vers l'extérieur par rapport à la face correspondante de la couche (8) est moletée.

6. Dispositif selon les revendications précédentes, caractérisé en ce que le dispositif emploie une bande en polyéthylène basse densité (PE - low density).
